# EUROPÄISCHE PATENTANMELDUNG

(11) **EP 2 290 170 A1**
(43) Veröffentlichungstag der Anmeldung: **02.03.2011**
(21) Anmeldenummer: 09010766.5
(22) Anmeldetag: 21.08.2009
(51) Int. Cl.: E04D 13/17, E04D 13/147, E04D 3/08

(54) **Profil zur Herstellung einer Dachkonstruktion**

(71) Anmelder: Friedrich von Lien AG, 27404 Zeven (DE)
(72) Erfinder: Klez, Hans-Peter, 56743 Mendig (DE)
(74) Vertreter: Kötter, Ulrich

(57) **Zusammenfassung**

Die Erfindung betrifft ein Profil zur Herstellung einer Dachkonstruktion, umfassend zwei Seitenflächen, die über eine Deckfläche miteinander verbunden sind und von denen wenigstens eine Seitenfläche nach außen abgewinkelt ausgebildet ist, wobei wenigstens eine der wenigstens einen Seitenfläche (2, 3) mit Lüftungsöffnungen (26) versehen ist.

## Beschreibung

Die Erfindung betrifft ein Profil zur Herstellung einer Dachkonstruktion nach dem Oberbegriff des Patentanspruchs 1.

Zur Überdachung beispielsweise von Terrassen ist es bekannt, Profil- bzw. Sprossenkonstruktionen einzusetzen, welche Plattenelemente aufnehmen. Eine solche Dachkonstruktion erfolgt regelmäßig unter Einsatz von Profilsprossen, welche der Fixierung der Plattenelemente dienen. Dabei sind die Profilsprossen regelmäßig aus Aluminium und die Plattenelemente aus vorzugsweise thermoplastischem Kunststoff hergestellt.

Nachteilig an den vorbekannten Konstruktionen ist, dass sich die aus thermoplastischen Kunststoffen bestehenden Plattenelemente unter Wärmeeinwirkungen verformen, wobei es zu störenden Geräuschentwicklungen kommen kann. Diese Geräuschentwicklungen sind insbesondere auf Relativbewegungen zwischen Profilen und Platten auf Grund der Materialausdehnungen der Platten zurückzuführen.

Hier will die Erfindung Abhilfe schaffen. Der Erfindung liegt die Aufgabe zu Grunde, ein Profil zur Herstellung einer Dachkonstruktion zu schaffen, bei der einer durch thermische Verformung bedingten Geräuschentwicklung entgegengewirkt ist. Gemäß der Erfindung wird diese Aufgabe durch die Merkmale des kennzeichnenden Teils des Patentanspruchs 1 gelöst.

Mit der Erfindung ist ein Profil zur Herstellung einer Dachkonstruktion geschaffen, bei dem einer durch thermische Verformung bedingten Geräuschentwicklung entgegengewirkt ist. Die in der wenigstens einen Seitenfläche angeordneten Lüftungsöffnungen bewirken ein Entweichen von durch Sonneneinstrahlung sich unter der Dachkonstruktion aufstauenden erhitzter Luft. Durch den hierdurch vermiedenen Hitzestau ist eine deutliche Reduzierung der Erwärmung der thermoplastischen Plattenelemente erzielt, wodurch thermische Verformungen vermieden und hierdurch indizierte Geräuschentwicklungen minimiert sind.

In Ausgestaltung der Erfindung weist die wenigstens eine abgewinkelte Seitenfläche einen im Wesentlichen vertikalen Abschnitt auf, der an die Deckfläche angrenzt und einen abgewinkelten Abschnitt, wobei der abgewinkelte Abschnitt zum vertikalen Abschnitt einen stumpfen Winkel einschließt. Hierdurch ist eine gute Fixierung der Plattenelemente ermöglicht. Die Plattenelemente werden durch den abgewinkelten Abschnitt gegen die Dachsparren gehalten, wobei eine flächige Ausdehnung der Platten ermöglicht ist. Vorteilhaft beträgt der stumpfe Winkel zwischen 100 Grad und 125 Grad, vorzugsweise 110 Grad.

In Weiterbildung der Erfindung sind an dem abgewinkelten Abschnitt an seiner der Deckfläche abgewandten Seite wenigstens zwei parallel zueinander beabstandete Stege angeformt. Hierdurch ist eine Aufnahme für elastische Streifen gebildet, welche zwischen dem abgewinkelten Abschnitt und den zu fixierenden Plattenelementen angeordnet werden. Durch derartige elastische Streifen ist eine gute Anpassung des abgewinkelten Abschnitts an die Plattenelemente erzielt, wodurch die Haltewirkung erhöht ist. Je nach Ausformung der Plattenelemente können die elastischen Streifen eben, gewellt oder mit einer sonstigen Ausformung versehen sein. Vorzugsweise sind die elastischen Streifen aus Schaumstoff hergestellt.

In Ausgestaltung der Erfindung ist zwischen wenigstens zwei parallel angeordneten Stegen eine U-förmige Aufnahme für eine Befestigungsleiste gebildet. Hierdurch ist eine flexible Befestigung des Profils an einem Dachsparren ermöglicht, ohne dass eine Bohrung innerhalb des vorzugsweise aus Aluminium bestehenden Profils erforderlich ist. Die Befestigungsleiste ist dabei vorteilhaft schwenkbar innerhalb der U-förmigen Aufnahme gehalten, wodurch eine optimale Anlage der Befestigungsleiste an dem Sparren bzw. an dem darauf befindlichen Plattenelement ermöglicht ist.

In weiterer Ausgestaltung der Erfindung ist die Deckfläche an ihrer dem abgewinkelten Abschnitt zugewandten Seite mit einer an ihrem äußeren Ende nach unten abgewinkelten Auskragung versehen. Hierdurch ist ein Regenschutz der Lüftungsöffnungen erzielt.

In vorteilhafter Ausgestaltung ist die Auskragung um 90 Grad abgewinkelt, so dass eine U-förmige Aufnahme gebildet ist. Die Auskragung nimmt bevorzugt eine Abdeckleiste auf, welche die Lüftungsöffnungen zumindest bereichsweise überschattet. Durch eine solche Abdeckleiste ist der Schutz der Lüftungsöffnungen vor eindringendem Regenwasser deutlich erhöht.

In Weiterbildung der Erfindung ist die Abdeckleiste lösbar in der Auskragung fixiert. Hierdurch ist ein einfaches Herauslösen der Abdeckleiste zu Reparatur- oder Reinigungszwecken erzielt.

Das erfindungsgemäße Profil kann als Firstprofil oder als Anschlussprofil ausgebildet sein. In Ausgestaltung des Profils als Anschlussprofil weist dieses eine nicht abgewinkelte Seitenfläche auf, deren Länge etwa der Länge des vertikalen Abschnitts der gegenüberliegend angeordneten abgewinkelten Seitenfläche entspricht. Diese nicht abgewinkelte Seitenfläche dient der Befestigung des Anschlussprofils an beispielsweise einer Hauswand.

In Ausgestaltung der Erfindung weist die nicht abgewinkelte Seitenfläche eine in Längsrichtung verlaufende Innenwölbung zur Aufnahme eines Dichtelements auf. Hierdurch ist eine Abdichtung zwischen Anschlussprofil und Hauswand ermöglicht.

In Ausgestaltung des Profils als Firstprofil sind beide Seitenflächen nach außen abgewinkelt ausgebildet. Dabei ist das Profil bevorzugt symmetrisch zu einer mittig zwischen den beiden Seitenflächen angeordneten Ebene ausgebildet. Hierdurch ist eine gleichmäßige Fixierung der zu befestigenden Plattenelemente erzielt.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die räumliche Darstellung eines Profils zur Herstellung einer Dach- konstruktion in Ausführung als Firstprofil und
- Figur 2: die Darstellung eines Wandanschlussprofils;

Das als Ausführungsbeispiel gewählte Profil 1 zur Herstellung einer Dachkonstruktion ist als Firstprofil gemäß Figur 1 ausgebildet. Es besteht im Wesentlichen aus zwei gegenüberliegend symmetrisch zueinander angeordneten Seitenflächen 2, 3, welche über eine Deckfläche 4 miteinander verbunden sind.

Die Seitenflächen 2, 3 umfassen jeweils einen vertikalen Abschnitt 21, 31, an den sich ein abgewinkelter Abschnitt 22, 32 anschließt. Der abgewinkelte Abschnitt 22, 32 ist im Ausführungsbeispiel über einen Radius an dem vertikalen Abschnitt 21, 31 angeformt und schließt mit dem vertikalen Abschnitt 21, 31 einen Winkel von 110 Grad ein. In dem vertikalen Abschnitt 21, 31 sind beabstandet zueinander Lüftungsöffnungen 26 eingebracht.

An ihren der Deckfläche 4 abgewandten Unterseiten sind an den abgewinkelten Abschnitten 22, 32 jeweils beabstandet zueinander angeordnete Stege 23, 33, 24, 34, 25, 35 angeformt. Die Stege 23, 33 sind dabei als Abkantungen des abgewinkelten Abschnitts 22, 32 ausgebildet. Durch die Stege 23, 24 bzw. 33, 34 ist jeweils eine Aufnahme 28, 38 zur schwenkbaren Aufnahme einer Befestigungsleiste 6 gebildet. Die Befestigungsleiste 6 weist hierzu einen Kopf 61 auf, an dem ein Steg 62 winklig angeformt ist und der in der Aufnahme 28, 38 schwenkbar anliegt.

Zwischen den Stegen 24, 25 bzw. 34, 35 ist weiterhin eine Aufnahme zur Fixierung eines elastischen Streifens gebildet, welcher in montiertem Zustand an den zu fixierenden Plattenelementen anliegt. Hierzu sind an den Stegen 24, 25 bzw. 34, 35 gegenüberliegend stegartige Anschläge 241, 251 bzw. 341, 351 angeformt. Zwischen den Stegen 25, 35 und den abgewinkelten Abschnitten 22, 32 ist darüber hinaus ein ösenartiger Anschluss 252, 352 zur Befestigung einer - nicht dargestellten - Abdeckplatte angeformt.

Die Deckfläche 4 weist an ihren beiden Längsseiten jeweils eine Auskragung 41 auf, welche beabstandet zum vertikalen Abschnitt 21, 31 rechtwinklig abgewinkelt ist, so dass eine U-förmige Aufnahme 42 zur schwenkbaren Befestigung einer Abdeckleiste 5 gebildet ist. Die Abdeckleiste 5 weist hierzu einen Kopf 51 auf, an den sich ein abgewinkelter Steg 52 anschließt und der in der Aufnahme 42 schwenkbar anliegt.

An den Anschlussstellen zwischen den vertikalen Abschnitten 22, 32 und der Deckfläche 4 sind gegenüberliegend ösenartige Anschlüsse 43, 44 zur Befestigung einer - nicht dargestellten - Abdeckplatte angeformt.

Im Ausführungsbeispiel gemäß Figur 2 ist das Profil 1 als Anschlussprofil ausgebildet. Im Gegensatz zum Firstprofil 1 gemäß Figur 1 ist hier nur eine Seitenfläche 2 mit abgewinkeltem Abschnitt 22 angeordnet. Die Seitenfläche 2 ist dabei identisch zur Seitenfläche 2 des Firstprofils gemäß Figur 1 ausgebildet und ist über eine Deckfläche 4 mit einer kürzeren Seitenfläche 3 verbunden, welche parallel zum vertikalen Abschnitt 21 der Seitenfläche 2 angeordnet ist und etwa die Länge des vertikalen Abschnitts 21 aufweist. Die Deckfläche 4 weist an der Seitenfläche 2 eine diese überragende Auskragung 41 auf, welche identisch zur Auskragung 41 des Firstprofils gemäß Figur 1 ausgebildet ist.

Die Seitenfläche 3 ist an die Deckfläche 4 angeformt, wobei keine Auskragung angeordnet ist. Der Übergang der Seitenfläche 3 zur Deckfläche 4 ist über einen Radius ausgebildet. Unterhalb dieses Radius ist in der Seitenfläche 3 eine Innenwölbung 37 zur Aufnahme einer Dichtlippe angeformt. Die Seitenfläche 3 dient der Befestigung des Anschlussprofils 1 gemäß Figur 2 beispielsweise an einer Hauswand.

## Patentansprüche

1. Profil zur Herstellung einer Dachkonstruktion, umfassend zwei Seitenflächen, die über eine Deckfläche miteinander verbunden sind und von denen wenigstens eine Seitenfläche nach außen abgewinkelt ausgebildet ist, **dadurch gekennzeichnet, dass** wenigstens eine der wenigstens einen Seitenfläche (2, 3) mit Lüftungsöffnungen (26) versehen ist.

2. Profil nach Anspruch 1, **dadurch gekennzeichnet, dass** die wenigstens eine abgewinkelte Seitenfläche (2, 3) einen im Wesentlichen vertikalen Abschnitt (21, 31) aufweist, der an die Deckfläche (4) angrenzt, und einen abgewinkelten Abschnitt (22, 32), wobei der abgewinkelte Abschnitt (22, 32) zum vertikalen Abschnitt (21, 31) einen stumpfen Winkel einschließt.

3. Profil nach Anspruch 2, **dadurch gekennzeichnet, dass** der stumpfe Winkel zwischen 100 Grad und 125 Grad, vorzugsweise 110 Grad beträgt.

4. Profil nach Anspruch 2 oder 3, **dadurch gekennzeichnet, dass** an dem abgewinkelten Abschnitt (2, 3) an seiner der Deckfläche (4) abgewandten Seite wenigstens zwei parallel zueinander beabstandete
Stege (23, 24, 25, 33, 34, 35) angeformt sind.

5. Profil nach Anspruch 4, **dadurch gekennzeichnet, dass** zwischen wenigstens zwei parallel angeordneten Stegen (24, 25, 34, 35) ein elastischer Streifen, vorzugsweise ein Schaumstoffstreifen angeordnet ist.

6. Profil nach Anspruch 4 oder 5 **dadurch gekennzeichnet, dass** zwischen wenigstens zwei parallel angeordneten Stegen (23, 24, 33, 34) eine U-förmige Aufnahme (28) für eine Befestigungsleiste gebildet ist.

7. Profil nach einem der vorgenannten Ansprüche, **dadurch gekennzeichnet, dass** die Deckfläche (4) an ihrer dem abgewinkelten Abschnitt zugewandten Seite mit einer an ihrem äußeren Ende nach unten abgewinkelten Auskragung (41) versehen ist.

8. Profil nach Anspruch 7, **dadurch gekennzeichnet, dass** die Auskragung (41) um 90 Grad abgewinkelt ist, sodass eine U-förmige Aufnahme (42) gebildet ist.

9. Profil nach Anspruch 7 oder 8, **dadurch gekennzeichnet, dass** die Auskragung (41) eine Abdeckleiste (5) aufnimmt, welche die die Lüftungsöffnungen (26) zumindest bereichsweise überschattet.

10. Profil nach Anspruch 9, **dadurch gekennzeichnet, dass** die Abdeckleiste (5) lösbar in der Auskragung (41) fixiert ist.

11. Profil nach einem der vorgenannten Ansprüche, **dadurch gekennzeichnet, dass** eine nicht abgewinkelte Seitenfläche angeordnet ist, deren Länge etwa der Länge des vertikalen Abschnitts (21) der gegenüberliegend angeordneten abgewinkelten Seitenfläche (2) entspricht.

12. Profil nach Anspruch 11, **dadurch gekennzeichnet, dass** die nicht abgewinkelte Seitenfläche eine in Längsrichtung verlaufende Innenwölbung (37) zur Aufnahme eines Dichtelements aufweist.

13. Profil nach einem der Ansprüche 1 bis 10, **dadurch gekennzeichnet, dass** zwei Seitenflächen (2, 3) nach außen abgewinkelt ausgebildet sind.

14. Profil nach Anspruch 13, **dadurch gekennzeichnet, dass** das Profil (1) symmetrisch zu einer mittig zwischen den beiden Seitenflächen (2, 3) angeordneten Ebene ausgebildet ist.
